# EUROPÄISCHE PATENTSCHRIFT

(11) **EP 2 602 542 B1**
(45) Veröffentlichungstag und Bekanntmachung des Hinweises auf die Patenterteilung: **08.07.2015**
(21) Anmeldenummer: 12007643.5
(22) Anmeldetag: 12.11.2012
(51) Int. Cl.: F21V 14/02, F21K 99/00, F21Y 101/02

(54) **Beleuchtungsvorrichtung**
Lighting Device
Dispositif d'éclairage

(30) Priorität: 10.11.2011 DE 202011107688 U
(43) Veröffentlichungstag der Anmeldung: 12.06.2013
(73) Patentinhaber: Radtke, Jakob, 33106 Paderborn (DE)
(72) Erfinder: Radtke, Jakob, 33106 Paderborn (DE)
(74) Vertreter: Ostermann, Thomas

(56) Entgegenhaltungen:
- EP-A2- 2 354 650
- WO-A1-2011/121145
- WO-A2-2009/085529
- JP-A- 2011 070 985
- US-A1- 2007 133 202
- US-A1- 2010 219 739

## Beschreibung

Die Erfindung betrifft eine Beleuchtungsvorrichtung mit einem Gehäuse enthaltend einen Basiskörper, nach dem Oberbegriff des Patentanspruches 1.

Aus der EP 1 852 648 A1 ist eine Beleuchtungsvorrichtung bekannt, die als eine LED-Röhre ausgebildet ist. Hierzu weist die Beleuchtungsvorrichtung ein röhrenförmiges Gehäuse auf. Das Gehäuse weist einen langgestrecken Basiskörper auf, der endseitig durch mit Kontaktierungsstiften versehenen Endkappen abgeschlossen ist. Innerhalb des Gehäuses ist eine Mehrzahl von LED-Lichtquellen auf einer gemeinsamen Leiterplatte angeordnet. Der Basiskörper weist einen lichtdurchlässigen Umfangsabschnitt auf, durch den das von den LED-Lichtquellen abgestrahlte Lichtbündel in einem vorgegebenen Umfangswinkelbereich quer zu einer Längsachse des Gehäuses abgestrahlt wird. Die bekannte Beleuchtungsvorrichtung wird als Ersatz für herkömmliche Leuchtstofflampen verwendet, wobei das Gehäuse unter Kontaktierung der Kontaktstifte in herkömmliche, für Leuchtstofflampen vorgesehene Fassungen eingesetzt wird. Aufgrund des begrenzten Umfangswinkelbereiches (Lichtkegel) des abgestrahlten Lichtbündels, kann das Licht immer nur in einem festgelegten Winkelbereich von beispielsweise 120° in einer Querebene des Gehäuses abgestrahlt werden. Es ist jedoch wünschenswert, den Umfangswinkelbereich bezogen auf eine Einbaulage der Beleuchtungsvorrichtung zu variieren, um eine gezielte Ausleuchtung eines Raumes herbeizuführen.

Aus der WO 2011/121145 A1 ist eine Beleuchtungsvorrichtung mit einem LED-Lichtquellen enthaltenden Gehäuse und einer stirnseitig angeordneten Rasteinrichtung zur drehbaren Verstellung einer mit Kontaktstiften versehenen Endkappe relativ zu dem Gehäuse bekannt. Die Endkappe wirkt jedoch mit einem Rastring zusammen, der zum einen fest mit dem Gehäuse verbunden ist und der zum anderen innenseitig eine Verzahnung aufweist. Der Rastring weist an einer radialen Stirnseite eine Skalierung auf, so dass eine Drehwinkelverstellung angezeigt wird.

Aus der US 2010/0219739 A1 ist eine Beleuchtungsvorrichtüng mit einem LED-Lichtquellenaufweisenden Gehäuse sowie einer Rasteinrichtung bekannt, mittels derer stirnseitig des Gehäuses angeordnete Endkappen um einen frei wählbaren Verstelldrehwinkel um eine Längsachse des Gehäuses verstellbar ist. Diese Rasteinrichtung umfasst einen fest mit dem Gehäuse verbundene Rastscheibe sowie eine verdrehbar zu der Rastscheibe angeordnete Endkappe. Nachteilig an der bekannten Beleuchtungsvorrichtung ist, dass die Rastscheibe 12 und die Endkappe von einem gemeinsamen Gehäuse umgeben sein muss, wobei das Gehäuse über Befestigungsmittel fest mit der Rastscheibe verbunden ist. Das Gehäuse weist auch einen Abschlussflansch auf, an dem die Endkappe mittels einer Feder gespannt gehalten ist.

Aufgabe der vorliegenden Erfindung ist es daher, eine Beleuchtungsvorrichtung mit einem eine Mehrzahl von LED-Lichtquellen enthaltenden Gehäuse derart weiterzubilden, dass zur Ausleuchtung eines Raumes auf einfache Weise ein abgestrahlter Lichtkegel quer zu einem Gehäuse der Beleuchtungsvorrichtung variierbar ist.

Zur Lösung der Aufgabe ist die Erfindung die Merkmale des Patentanspruches 1 auf.

Der besondere Vorteil der Erfindung besteht darin, dass durch eine Verdrehbarkeit eines Basiskörpers und/oder einer Mehrzahl von LED-Lichtquellen relativ zu mit Kontaktierungen versehenen Endkappen ein von den LED-Lichtquellen abgestrahlter Lichtkegel einstell- und ausrichtbar zur Ausleuchtung eines vorgegebenen Raumes ist. Durch Einstellung eines wählbaren Verstelldrehwinkels kann der Lichtkegel relativ zu einer Aufnahme oder Fassung des Gehäuses verdreht positioniert werden, so dass unterschiedliche Raumbereiche ausleuchtbar sind.

Nach der Erfindung ist eine Anzeigeeinheit vorgesehen, mittels derer der aktuell eingestellte Verstelldrehwinkel angezeigt wird. Auf diese Weise kann vor Montage des Gehäuses in die Aufnahme (Fassung) die gewünschte Verdrehung des Lichtkegels eingestellt werden.

Nach der Erfindung ist die Endkappe um fest vorgegebene Verstelldrehwinkel zu dem Basiskörper und/oder den LED-Lichtquellen über eine Rasteinrichtung drehbar gelagert. Vorteilhaft kann hierdurch eine definierte relative Verdrehung zwischen der Endkappe und dem Basiskörper bzw. den LED-Lichtquellen herbeigeführt werden, wobei vorzugsweise die Verstelldrehwinkel gleich groß sind.

Nach der Erfindung umfasst die Rasteinrichtung zum einen eine Rastscheibe, die fest mit dem Basiskörper stirnseitig desselben verbunden ist. Diese Rastscheibe weist Rastaufnahmen auf, die mit fest mit der Endkappe verbundenen Rastelementen zusammenwirken. Die Rastaufnahmen der Rastscheibe sind vorzugsweise ringförmig in einem vorgegebenen Umfangsabstand zueinander angeordnet, so dass auf einfache Weise eine Mehrzahl von unterschiedlichen Verstellwinkeln einstellbar ist.

Nach der Erfindung ist die Endkappe in Axi'alrichtung federnd zu der Rastscheibe angeordnet. Vorteilhaft kann hierdurch eine rastende Verstellung durch Bewegungskombination eines axialen Herausziehens der Endkappe von dem Gehäuse und anschließender relativer Verdrehung desselben um die Längsachse des Gehäuses erfolgen.

Weitere Vorteile der Erfindung ergeben sich aus den weiteren Unteransprüchen.

Ausführungsbeispiele der Erfindung werden nachfolgend anhand der Zeichnungen näher erläutert.

Es zeigen:
- Figur 1: eine schematische Axialansicht einer Beleuchtungsvorrichtung in einer ersten Verstelllage zur Ausleuchtung eines unteren Raumbereichs mit einem 120°-Lichtkegel,
- Figur 2: eine vergrößerte Darstellung der Beleuchtungsvorrichtung gemäß Figur 1 mit einer Anzeigeeinheit zur Darstellung der ersten Verstelllage,
- Figur 3: eine schematische Axialdarstellung der Beleuchtungsvorrichtung in einer zweiten Verstelllage zur Ausleuchtung eines seitlichen Raumbereichs mit einem 210°-Lichtkegel,
- Figur 4: eine vergrößerte Darstellung der Beleuchtungsvorrichtung gemäß der Figur 3 mit der Anzeigeeinheit in der zweiten Verstelllage,
- Figur 5: eine perspektivische Darstellung einer einen Basiskörper der Beleuchtungsvorrichtung stirnseitig abschließenden Rastscheibe,
- Figur 6: eine Draufsicht auf die Rastscheibe gemäß Figur 5,
- Figur 7: eine perspektivische Darstellung einer Kontaktstifte aufweisenden. Endkappenscheibe einer Endkappe,
- Figur 8: einen Querschnitt durch die Endkappenscheibe gemäß Figur 7,
- Figur 9: eine perspektivische Darstellung eines Endkappenrings der Endkappe, wobei der Endkappenring axial federnd an der Endkappenscheibe angeordnet ist,
- Figur 10: einen Querschnitt durch den Endkappenring und
- Figur 11: eine perspektivische Darstellung eines Anzeigerings zur Darstellung der Verstelllage.

Eine Beleuchtungsvorrichtung zur Ausleuchtung von privaten oder öffentlichen Räumen, wie beispielsweise Tiefgaragen oder dergleichen, weist ein Gehäuse 1 auf, das über einen langgestreckten Basiskörper 2 und zwei stirnseitig den Basiskörper 2 abschließende Endkappen 3 verfügt. Innerhalb des Basiskörpers 2 ist eine Mehrzahl von nicht dargestellten LED-Lichtquellen angeordnet, die auf einer gemeinsamen Leiterplatte positioniert sind. Die Leiterplatte ist fest mit einer Rückseite 4 des Basiskörpers 2 verbunden. Die Rückseite 4 bildet einen nicht lichtdurchlässigen Umfangsabschnitt des Basiskörpers 2, der auf einer der LED-Lichtquellen abgewandten Seite der Leiterplatte angeordnet ist. Eine Vorderseite 5 des Basiskörpers 2 wird durch einen lichtdurchlässigen Umfangsabschnitt desselben gebildet, der auf einer den LED-Lichtquellen zugewandten Seite der Leiterplatte angeordnet ist. Die Vorderseite 5 und die Rückseite 4 des Basiskörpers können jeweils in Querschnitt halbkreisförmig ausgebildet sein, wobei sie sich jeweils über einen Umfangswinkel von 180° erstrecken. Die Rückseite 4 kann eine Rinne aus Aluminiummaterial; die Vorderseite 5 kann eine glasklare oder opake Rinne aus Kunststoff- oder Glasmaterial sein.

Aufgrund der Anordnung der LED-Lichtquellen auf einer Seite einer starren und ebenen Leiterplatte, wobei die LED-Lichtquellen jeweils die gleiche Ausrichtung aufweisen, wird ein Lichtkegel L abgestrahlt, der beispielsweise in einem festgelegten Umfangswinkelbereich von beispielsweise α = 120° in Umfangsrichtung quer zu einer Längsachse A des Gehäuses 1 abgestrahlt wird.

Im vorliegenden Ausführungsbeispiels sind zwei Beleuchtungsvorrichtungen 6, 6' vorgesehen, die über nicht dargestellte Aufnahmen bzw. Fassungen, die zur elektrischen und mechanischen Kontaktierung axial abragende Kontaktstifte 7 der Endkappen 3 dienen, an einem gemeinsamen Haltefuß 8 gehalten sind, der in einem Deckenbereich eines Raumes angeordnet ist. Die Aufnahmen/Fassungen entsprechen denen, die für herkömmliche Leuchtstoffröhren vorgesehen sind. In einer ersten Verstelllage gemäß den Figuren 1 und 2 sind die Beleuchtungsvorrichtungen 6, 6' so eingestellt, dass ein resultierender Lichtkegel von γ = α = 120° nach unten zur Ausleuchtung des Raumbodens abgestrahlt wird. Ein Lichtkegel L der ersten Beleuchtungsvorrichtung 6 und ein Lichtkegel L' der zweiten Beleuchtungsvorrichtung 6', die jeweils unter dem Umfangswinkel α = 120° symmetrisch zu einer vertikalen Ebene abstrahlen, erfassen den gleichen Raumbereich und sorgen für eine lichtstarke Ausleuchtung desselben.

Damit die Beleuchtungsvorrichtung 6, 6' in eine zweite Verstelllage gemäß den Figuren 3 und 4 verbringbar ist, in der nicht nur der Raumbodenbereich, sondern auch eine seitlicher Raumbereich ausgeleuchtet wird, ist eine Lichtkegel-Verstelleinrichtung vorgesehen, die eine relative Verdrehung des Basiskörpers 2 und/oder der Mehrzahl von LED-Lichtquellen einerseits zu den Endkappen 3 andererseits ermöglicht. Hierdurch kann der Lichtkegel L, L' der beiden Beleuchtungsvorrichtungen 6, 6' um einen vorgegebenen Verstelldrehwinkel β in Abhängigkeit von dem auszuleuchtenden Raumbereich verdreht werden. Wie aus Figur 3 ersichtlich ist, ist der Basiskörper 2 der ersten Beleuchtungsvorrichtung 6 im Vergleich zu der ersten Verstelllage in Drehrichtung R1 verdreht worden, so dass ein erster seitlicher Raumbereich ausgeleuchtet wird. Der Basiskörper 2 der zweiten Beleuchturigsvorrichtung 6' ist in entgegengesetzter Richtung R2 so verdreht worden, dass ein zweiter seitlicher Raumbereich ausgeleuchtet wird. Die beiden Lichtkegel L, L' weisen einen Überschneidungsbereich auf, der in vertikaler Richtung unterhalb der Beleuchtungsvorrichtung 6, 6' liegt.

Wie aus den Figuren 2 und 4 deutlich wird, wurden die Basiskörper 2 der ersten Beleuchtungsvorrichtung 6 bzw. 6' jeweils ausgehend von der ersten Verstelllage zur Erlangung der zweiten Verstelllage um einen Verstellwinkel β = 45° verdreht, so dass ein resultierender Lichtkegel in einem Umfangswinkel von γ = 210° abgestrahlt wird. Zur Ermöglichung der relativen Verdrehung des Basiskörpers 2 zu den Endkappen 3 weist die Lichtkegel-Verstelleinrichtung eine Rasteinrichtung mit Rastelementen auf, die im Wesentlichen durch eine stirnseitig fest mit dem Basiskörper 2 verbundene Rastscheibe 9 und der Endkappe 3 gebildet wird. Die Rastscheibe 9 ist fest mit dem Basiskörper 2 verbunden und weist eine Anzahl von ringförmig angeordneten Rastbohrungen 10 als Rastelemente auf.

Die Endkappe 3 ist zweiteilig ausgebildet und weist eine Endkappenscheibe 11 auf, in der die Kontaktstifte 7 integriert angeordnet sind. Ferner weist die Endkappe 3 einen Endkappenring 12 auf, der über radial nach innen abragende Steckelemente 13 verfügt, die in entsprechende Aufnahmen 14 der Endkappenscheibe 11 eingreifen, so dass der Endkappenring 12 formschlüssig und drehfest mit der Endkappenscheibe 11 verbunden ist.

Der Endkappenring 12 weist auf einer zu den Kontaktstiften 7 abgewandten Seite mindestens einen axial abragenden Raststift 15 auf, der als Rastelement in die entsprechenden Rastbohrungen 10 der Rastscheibe 9 eingreifbar ist. Der Raststift 15 sowie ein gegenüberliegender Stift 15' sind auf einer den Kontaktstiften 7 zugewandten Seite jeweils mit einem Fortsatz 16 verbunden, auf dem nicht dargestellte Schraubenfederelemente aufsetzbar sind, so dass der Endkappenring 12 in axialer Richtung federnd zu der Endkappenscheibe 11 gelagert ist.

Der Endkappenring 12 weist an einem Außenumfang eine Rändelung 17 auf, so dass er manuell leicht erfasst und in axialer Richtung gegen die Kraft der auf dem Fortsatz 16 angeordneten Feder soweit herausziehbar ist, dass der Raststift 15 in Außereingriff bringbar zu einer der Bohrungen 10 der Rastscheibe 9 und somit die Endkappe 3 relativ zu dem Basiskörper 2 in Umfangsrichtung verdrehbar ist, bis die Raststifte 15 nach Loslassen des Endkappenrings 12 eine andere Rastbohrung 10 eingreift. Im vorliegenden Ausführungsbeispiel sind die Rastbohrungen 10 in einem Umfangswinkel von 15° zu der Längsachse A versetzt zueinander angeordnet, so dass eine stufige Verdrehung um einen Verstelldrehwinkel β = 15° ermöglicht wird. Zur Verstellung der Beleuchtungsvorrichtungen 6, 6' von der ersten Verstelllage gemäß Figur 1 in die zweite Verstelllage gemäß Figur 3 wird der Endkappenring 12 somit um drei Rastbohrungen 10 verdreht.

Die Endkappenscheibe 11 ist vorzugsweise formschlüssig drehbar und axialfest zu der Rastscheibe 9 befestigt, wobei ein zentraler Bolzen 18 der Endkappenscheibe 11 in eine zentrale Öffnung 19 der Rastscheibe 9 eingreift. Der zentrale Bolzen 18 weist Widerhaken 18' auf zum Hintergreifen eines Rades der zentralen Öffnung 19.

Die Einstellung der Verstelllage der Beleuchtungsvorrichtung 6, 6' erfolgt vor Montage der Beleuchtungsvorrichtung 6, 6' an dem Haltefuß 8. Damit der korrekte Verstelldrehwinkel β eingestellt werden kann, ist eine Anzeigeeinheit 21 vorgesehen, mit einem Skalenring 22, der eine entsprechende Beschriftung mit Winkelangaben 23 aufweist. Der Skalenring 22 ist drehfest mit dem Basiskörper 2 verbunden. Der Skalenring 22 ist zwischen der Rastscheibe 9 und der Endkappe 3 formschlüssig angeordnet. Der Skalenring 22 weist einen Axialabschnitt 24 auf, der einen Endbereich des Basiskörpers 2 umgreift und vorzugsweise farbig ausgebildet ist. Ferner weist der Skalenring 22 einen Radialabschnitt 25 auf, der einen äußeren Ringbereich der Rastscheibe 9 abdeckt und die Winkelangaben 23 aufweist. Die Winkelangaben 23 sind einem 15°-Winkel zueinander angeordnet, so dass sie zu den Bohrungen 10 korrespondieren.

Da der Skalenring 22 drehfest mit dem Basiskörper 2 verbunden ist, kann vor Montage der Beleuchtungsvorrichtung 6, 6' eine relative Verstellung um die Längsachse A zwischen der Endkappe 3 und dem Basiskörper 2 mittels einer Zieh- und Drehbewegung erfolgen. Nach Einstellung des entsprechenden Verdrehwinkels können die Beleuchtungsvorrichtungen 6, 6' beispielsweise zur Erlangung der ersten Verstelllage gemäß Figur 1 und der zweiten Verstelllage gemäß Figur 3 an den ortsfesten Haltefuß unter Eingreifen der Kontaktstifte 7 zu beiden Seiten des Basiskörpers 2 in die entsprechende Fassung des Haltefußes 8 eingesetzt werden.

Die Rastscheibe 9, die Endkappenscheibe 11 und der Endkappenring 12 sind vorzugsweise aus einem Kunststoffmaterial hergestellt.

Nach einer nicht dargestellten alternativen Ausführungsform kann die Endkappe 3 auch einstückig ausgebildet sein.

## Patentansprüche

1. Beleuchtungsvorrichtung mit einem Gehäuse (1) enthaltend einen Basiskörper (2), der endseitig mit Endkappen (3) versehen ist zur elektrischen Kontaktierung mit einem elektrischen Stromanschluss, mit einer Mehrzahl von innerhalb des Basiskörpers (2) angeordneten LED-Lichtquellen zum Abstrahlen von einem Lichtkegel (L, L') in die Umgebung durch einen lichtdurchlässigen Umfangsabschnitt des Basiskörpers (2), wobei der Lichtkegel (L, L') in einem vorgegebenen Umfangswinkelbereich um eine Längsachse des Gehäuses abstrahlbar ist, dass der Basiskörper (2) und/oder die Mehrzahl von den LED-Lichtquellen drehbar zu den Endkappen (3) gelagert sind, derart, dass der Lichtkegel um einen wählbaren Verstelldreh winkel (β) verdreht zu der Längsachse (A) des Gehäuses (1) abstrahlbar ist, dass die Endkappe (3) um mehrere vorgegebene Verstelldrehwinkel (β) zu dem Basiskörper (2) und/oder den LED-Lichtquellen mittels einer Rasteinrichtung drehbar gelagert ist, dass die Rasteinrichtung eine den Basiskörper (2) stirnseitig abdeckende Rastscheibe (9) umfasst, die drehfest mit dem Basiskörper (2) verbunden ist und die in Umfangsrichtung über mehrere verteilt angeordnete Rastelemente (10) verfügt, die jeweils mit einem korrespondierenden Rastelement (15) der Endkappe (3) in Abhängigkeit von der relativen Drehstellung der Endkappe (3) zu dem Basiskörper (2) in Eingriff bringbar sind, dass die Endkappe (3) in axialer Richtung federnd zu der Rastscheibe (9) angeordnet ist, so dass eine rastende Verstellung durch Bewegungskombination eines axialen Herausziehens der Endkappe (3) von dem Gehäuse (1) und anschließender relativer Verdrehung desselben.um die Längsachse (A) des Gehäuses (1) erfolgen kann, **dadurch gekennzeichnet, dass** eine Anzeigeeinheit (21) vorgesehen ist zur Anzeige des Verstelldrehwinkels (β), dass die Anzeigeeinheit (21) einen Skalenring (22) mit einer Anzahl von Winkelangaben (23) umfasst, wobei der Skalenring (22) drehfest mit dem Basiskörper (2) verbunden ist, dass der Skalenring (22) klemmend zwischen der Rastscheibe (9) und der Endkappe (3) angeordnet ist, dass der Skalenring (22) einen Axialabschnitt (24) aufweist, der einen Endbereich des Basiskörpers (2) umgreift, und dass der Skalenring (22) einen Radialabschnitt (25) aufweist, der einen äußeren Ringbereich der Rastscheibe (9) abdeckt und die Winkelangaben (23) aufweist.

2. Beleuchtungsvorrichtung nach Anspruch 1, **dadurch gekennzeichnet, dass** die Endkappe (3) stufig zu dem Basiskörper (2) und/oder den LED-Lichtquellen drehbar gelagert ist.

3. Beleuchtungsvorrichtung nach Anspruch 1 oder 2, **dadurch gekennzeichnet, dass** die Rastelemente der Rastscheibe (9) als Rastbohrungen (10) ausgebildet sind, in die das als ein Raststift (15) ausgebildete Rastelement der Endkappe (3) in Abhängigkeit von der Drehstellung derselben eingreifbar ist.

4. Beleuchtungsvorrichtung nach Anspruche 3, **dadurch gekennzeichnet, dass** die Rastbohrungen (10) der Rastscheibe (9) in axialer Richtung orientiert angeordnet sind.

5. Beleuchtungsvorrichtung nach einem der Ansprüche 1 bis 4, **dadurch gekennzeichnet, dass** die Endkappe (3) drehbar und axialfest mit der Rastscheibe (9) verbunden ist.

6. Beleuchtungsvorrichtung nach einem der Ansprüche 1 bis 5, **dadurch gekennzeichnet, dass** die Rastscheibe (9) und/oder die LED-Lichtquellen fest mit dem Basiskörper (2) verbunden sind.

7. Beleuchtungsvorrichtung nach einem der Ansprüche 1 bis 6, **dadurch gekennzeichnet, dass** die Endkappe (3) zweiteilig ausgebildet ist mit einer Endkappenscheibe (11), bei der von einer dem Basiskörper (2) abgewandten Seite Kontaktierungsstifte (7) abragen, und mit einem Endkappenring (12), der auf einer dem Basiskörper (2) zugewandten Seite das Rastelement (15) aufweist.

8. Beleuchtungsvorrichtung nach einem der Ansprüche 1 bis 7, **dadurch gekennzeichnet, dass** der Endkappenring (12) drehfest mit der Endkappenscheibe (11) verbunden ist.

9. Beleuchtungsvorrichtung nach einem der Ansprüche 1 bis 8, **dadurch gekennzeichnet, dass** der Endkappenring (12) an einem äußeren Umfang der Endkappenscheibe (11) angeordnet ist und außenseitig eine Rändelung (17) aufweist.

10. Beleuchtungsvorrichtung nach einem der Ansprüche 1 bis 9, **dadurch gekennzeichnet, dass** der Raststift (15) des Endkappenrings (12) federnd in axialer Richtung zu der Endkappenscheibe (11) gelagert ist.

11. Beleuchtungsvorrichtung nach einem der Ansprüche 1 bis 10, **dadurch gekennzeichnet, dass** die Endkappenscheibe (11) und die Rastscheibe (9) über Rastmittel verfügen zur axialfesten und drehbaren Verbindung derselben.

## Claims

1. A lighting device having a housing (1) containing a base body (2), where end caps (3) are provided at the end sides for making electrical contact with an electrical power connection, having a plurality of light-emitting diode light sources arranged inside the base body (2) in order to emit a cone of light (L, L') into the surroundings through a circumferential section of the base body (2), which is permeable to light, wherein the cone of light (L, L') can be emitted in a specified circumferential angular range about a longitudinal axis of the housing, wherein the base body (2) and/or the plurality of light-emitting diode light sources are rotatably mounted on the end caps (3) such that the cone of light can be emitted by a selectable, adjustable angle of rotation (ß) to the longitudinal axis (A) of the housing (1), wherein the end cap (3) is rotatably mounted about several specified adjustable angles of rotation (ß) with respect to the base body (2) and/or the light-emitting diode light sources by means of a latching device, wherein the latching device comprises a locking disk (9) which covers the base body (2) on the front face, said locking disk being connected with the base body (2) in a non-rotational manner and having a plurality of locking elements (10) which are arranged, distributed, in a circumferential direction, which can each be brought into engagement with a corresponding locking element (15) of the end cap (3) as a function of the relative angular position of the end cap (3) to the base body (2), wherein the end cap (3) is arranged in a spring-like manner to the locking disk (9) in an axial direction, so that a locking adjustment can be effected by means of a combination of movements comprising an axial extraction of the end cap (3) from the housing (1) and subsequent relative twisting of the same about the longitudinal axis (A) of the housing (1), **characterized in that** a display unit (21) is provided in order to display the adjustable angle of rotation (ß), that the display unit (21) comprises a graduated ring (22) with a number of angle values (23), wherein the graduated ring (22) is connected with the base body (2) in a non-rotational manner, that the graduated ring (22) is arranged in a clamping manner between the locking disk (9) and the end cap (3), that the graduated ring (22) has an axial section (24) which grasps an end zone of the base body (2), and that the graduated ring (22) has a radial section (25) which covers an external annular area of the locking disk (9) and which comprises angle values (23).

2. The lighting device according to Claim 1, **characterized in that** the end cap (3) is rotatably mounted in a stepped manner on the base body (2) and/or the light-emitting diode light sources.

3. The lighting device according to Claim 1 or 2, **characterized in that** the locking elements of the locking disk (9) are configured as locking holes (10), into which the locking element of the end cap (3), which is configured as a locking pin (15), can be engaged as a function of the angular position of the same.

4. The lighting device according to Claim 3, **characterized in that** the locking holes (10) of the locking disk (9) are arranged oriented in an axial direction.

5. The lighting device according to any one of Claims 1 to 4, **characterized in that** the end cap (3) is connected to the locking disk (9) in a rotatable and non-axial manner.

6. The lighting device according to any one of Claims 1 to 5, **characterized in that** the locking disk (9) and/or the light-emitting diode light sources are fixedly connected to the base body (2).

7. The lighting device according to any one of Claims 1 to 6, **characterized in that** the end cap (3) is configured as having two parts with an end cap disk (11), wherein contacting pins (7) project from a side facing away from the base body (2), and with an end cap ring (12) which comprises the locking element (15) on a side facing the base body (2).

8. The lighting device according to any one of Claims 1 to 7, **characterized in that** the end cap ring (12) is connected to the end cap disk (11) in a non-rotational manner.

9. The lighting device according to any one of Claims 1 to 8, **characterized in that** the end cap ring (12) is arranged on an external circumference of the end cap disk (11) and has a knurling (17) on the outer side.

10. The lighting device according to any one of Claims 1 to 9, **characterized in that** the locking pin (15) of the end cap ring (12) is mounted in a spring-like manner in an axial direction to the end cap washer (11).

11. The lighting device according to any one of Claims 1 to 10, **characterized in that** the end cap disk (11) and the locking disk (9) have latching means for the connection of the same in a non-axial and rotatable manner.

## Revendications

1. Dispositif d'éclairage avec un boîtier (1) qui, comprenant un corps de base (2), est pourvu à l'extrémité de capuchons finals (3) pour la mise en contact avec un raccord de courant électrique, et d'une pluralité de sources de lumière à LED, qui sont disposées à l'intérieur du corps de base (2) pour faire rayonner, dans l'entourage, un cône lumineux (L, L'), par une section périphérique, transparente du corps de base (2), sachant que le cône lumineux (L, L') peut rayonner dans une région angulaire, périphérique, autour d'un axe longitudinal du boîtier, que le corps de bases (2) et / ou la pluralité de sources de lumière à LED sont montés à rotation par rapport aux capuchons finals (3) de telle manière que le cône lumineux puisse rayonner sous un angle de balayage sélectionnable (ß} par rapport à l'axe longitudinal (A) du boîtier (1), que le capuchon final (3) est monté à rotation sous plusieurs angles de rotation (ß) par rapport au corps de base (2) et / ou des sources de lumière à LED au moyen d'un système de blocage, que l'installation de blocage comprend un disque de blocage (9) qui, recouvrant, côté frontal, le corps de base (2), est relié, solidaire en rotation, au corps de base (2) et qui est pourvu de plusieurs éléments de blocage (10) répartis dans la direction périphérique qui peuvent entrer chacun en prise avec un élément de blocage correspondant (15) du capuchon final (3) en fonction de la position de rotation du capuchon final (3) par rapport au corps de base (2), que le capuchon final (3) est disposé en faisant ressort, dans le direction axiale, vers le disque de blocage (9), afin que puisse s'effectuer un réglage bloquant par combinaison d'une extraction axiale du capuchon final (3) hors du boîtier (1) et d'un mouvement giratoire suivant de celui-ci autour de l'axe longitudinal (A) du boîtier (1),
**caractérisé en ce que**, pour l'affichage de l'angle de rotation (ß), est prévue une unité d'affichage (21), que ladite unité d'affichage comprend un anneau gradué (22) avec une pluralité d'indications d'angles (23), sachant que l'anneau gradué (22) est relié, solidaire en rotation, au corps de base (2), que l'anneau gradué (22) est disposé, en coincement entre le disque de blocage (9) et le capuchon final (3), que l'anneau gradué (22) présente une section axiale (24) qui entoure une zone d'extrémité du corps de base (2), et que l'anneau gradué (22) présente une section radiale (25) qui recouvre une région annulaire extérieure du disque de blocage (9) et présente les indications d'angles (23).

2. Dispositif d'éclairage selon la revendication 1,
**caractérisé en ce que** le capuchon final (3) est monté à rotation étagée par rapport au corps de base (2) et / ou aux sources de lumière à LED.

3. Dispositif d'éclairage selon revendication 1 ou 2,
**caractérisé en ce que** les éléments de blocage du disque de blocage (9) sont configurés en tant que perforations de blocage (10) dans lesquelles l'élément de blocage du capuchon final (3), réalisé en forme de tige de blocage (15), peut s'engager en fonction de la position de pivotement de celui-ci.

4. Dispositif d'éclairage selon la revendication 3,
**caractérisé en ce que** les perforations de blocage (10) du disque de blocage (9) sont orientées dans la direction axiale.

5. Dispositif d'éclairage selon l'une des revendications 1 à 4,
**caractérisé en ce que** le capuchon final·(3) est relié à pivotement et fixe axialement au disque de blocage (9).

6. Dispositif d'éclairage selon l'une des revendications 1 à 5,
**caractérisé en ce que** le disque de blocage (9) et / ou les sources lumineuses à LED sont reliés fixement au corps de base (2).

7. Dispositif d'éclairage selon l'une des revendications 1 à 6,
**caractérisé en ce que** le capuchon final (3) est réalisé en deux pièces avec un disque de capuchon final (11) duquel des tiges de contact (7) font saillie sur un côté opposé au corps de base (2), et avec une bague de capuchon final (12) qui présente l'élément de blocage (15) sur un côté dirigé vers le corps de base (2).

8. Dispositif d'éclairage selon l'une des revendications 1 à 7,
**caractérisé en ce que** la bague de capuchon final (12) est reliée, solidaire en rotation, au disque de capuchon final (11).

9. Dispositif d'éclairage selon l'une des revendications 1 à 8,
**caractérisé en ce que** la bague de capuchon final (12) est disposée sur le pourtour extérieur du disque de capuchon final (11) et présente un moletage (17) sur la face extérieure.

10. Dispositif d'éclairage selon l'une des revendications 1 à 9,
**caractérisé en ce que** la tige de blocage (15) de la bague de capuchon final (12) est montée en faisant ressort dans la direction axiale par rapport au disque de capuchon final (11).

11. Dispositif d'éclairage selon l'une des revendications 1 à 10,
**caractérisé en ce que** le disque de capuchon final (11) et le disque de blocage (9) disposent de moyens de blocage qui sont destinés à les relier fixement axialement et à rotation.
